# EUROPÄISCHE PATENTSCHRIFT

(11) **EP 0 484 773 B1**
(45) Veröffentlichungstag und Bekanntmachung des Hinweises auf die Patenterteilung: **14.08.1996**
(21) Anmeldenummer: 91118296.2
(22) Anmeldetag: 26.10.1991
(51) Int. Cl.: B05B 11/00

(54) **Austragvorrichtung für Medien**
Dispensing device for fluids
Distributeur de fluide

(30) Priorität: 09.11.1990 DE 4035688
(43) Veröffentlichungstag der Anmeldung: 13.05.1992
(73) Patentinhaber: Ing. Erich Pfeiffer GmbH, 78315 Radolfzell (DE)
(72) Erfinder: Fuchs, Karl-Heinz, W-7760 Radolfzell (DE)
(74) Vertreter: Patentanwälte Ruff, Beier, Schöndorf und Mütschele

(56) Entgegenhaltungen:
- DE-A- 3 722 469
- FR-A- 2 407 752
- GB-A- 2 023 225
- US-A- 4 189 064

## Beschreibung

Die Erfindung betrifft eine Austragvorrichtung nach dem Oberbegriff des Patentanspruches 1. Sie ist für mindestens ein Medium bzw. für fließfähige Medien von im wesentlichen beliebigen Aggregatzuständen vorgesehen.

Durch die US-A-4 189 064 ist eine Austragvorrichtung nach dem Oberbegriff des Patentanspruches 1 bekannt geworden, bei welcher das Einlaßventil im wesentlichen unmittelbar mit Beginn des Hubes ebenfalls beginnt zu schließen und am Ende des Hubes im Bereich dieses Ventiles durch einen Nocken nochmals eine Öffnung vorgesehen ist, um bei luftgefüllten Pumpenräumen eine schnelle Füllung mit Medium zu erzielen.
Ähnlich verhält es sich beim Gegenstand der GB-A-2 023 225, wobei hier zur Druckentlastung am Ende des Hubes eine Ringnut vorgesehen ist.
Auch beim Gegenstand der DE-A-37 22 469 beginnt das Einlaßventil mit Beginn des Hubes zu schließen, wobei hier zur Schließung Durchlaßschlitze verengt werden.

Die Austragvorrichtung kann zwar zum Austrag mindestens eines Mediums über eine Druckquelle, z.B. einen Druckspeicher, betrieben und dadurch lediglich durch manuelles Öffnen eines Auslaßventiles betätigt werden, weist jedoch zweckmäßig für mindestens ein Medium eine Pumpe mit einer Pumpenkammer auf, die zur Medienförderung durch manuelle Kraft verengt wird. Die Austragvorrichtung ist bevorzugt zur einhändigen Benutzung ausgebildet, wobei die zum Austrag aufzubringenden Kräfte zweckmäßig nur manuell erzeugt werden.

Die Förderung mindestens eines Mediums kann für verschiedene Zwecke hubabhängig gesteuert werden. Z.B. kann ein Auslaßventil erst am Hubende durch Anschlag geöffnet werden, um einen hohen Austragdruck zu erzielen. Auch kann am Hubende z.B. durch Aufheben der Abdichtung eines Pumpkolbens eine Druckentlastung vorgesehen sein, um die Medienförderung möglichst schlagartig zu beenden. Des weiteren sind Steuermittel denkbar, um ein zusätzlich zu einem ersten Medium ausgetragenes weiteres Medium, z.B. Druckgas, vor Beginn und/oder nach Beendigung der Förderung des ersten Mediums durch die Austragöffnung oder dgl. zu fördern bzw. um das erste und/oder mindestens ein weiteres Medium erst nach einem an den Hubanfang anschließenden Teilhub verzögert auszutragen.

Des weiteren können Steuermittel vorgesehen sein, um wenigstens einen Teil des geförderten weiteren Mediums unmittelbar einer Austragdüse und/oder wenigstens einen Teil in größerem Abstand davor unmittelbar in einen zu dieser Austragdüse bzw. zur Austragöffnung führenden Auslaßkanal zu fördern. Dadurch können die Medien an beliebiger Stelle gemischt und/oder z.B. zum reinigenden Freiblasen des Auslaßkanales und der Düse oder zu anderen Zwecken aufeinanderfolgend gefördert werden. Es können so zwar, je nach den durch die Eigenschaften des jeweiligen Mediums bzw. durch die Art des Austrages gegebenen Erfordernissen, zahlreiche Wirkungen erzielt werden, jedoch besteht das Bedürfnis, hierfür noch andere Wirkungen zu ermöglichen.

Der Erfindung liegt des weiteren die Aufgabe zugrunde, eine Austragvorrichtung der genannten Art zu schaffen, durch welche Nachteile bekannter Ausbildungen vermieden bzw. Wirkungen der beschriebenen Art erreichbar sind und die insbesondere eine sehr präzise Steuerung der Medienförderung mindestens eines Mediums bei einfacher Ausbildung gewährleistet.

Diese Aufgabe wird durch die Merkmale des Anspruches 1 gelöst. Anstatt den Beginn der Medienförderung für mindestens ein Medium nach einem ersten Teilhub nur durch das Öffnen eines druckabhängig arbeitenden Auslaßventiles zu bestimmen, kann dieser Beginn bzw. der Aufbau eines Austragdruckes wenigstens teilweise wegabhängig so gesteuert werden, daß er erst nach einem ersten Teilhub erfolgt. Danach kann die Medienförderung z.B. durch Entlastung des Austragdruckes in der Pumpenkammer oder dgl. ein- oder mehrfach unterbrochen werden. Der dem ersten Teilhub entsprechende Leerweg des Betätigungshubes bis zum Ansprechen der mechanisch bzw. wegabhängig arbeitenden Steuerung kann für zahlreiche unterschiedliche Funktionen genutzt werden.

Besonders zweckmäßig ist es, wenn dieser Leerweg zum Aufbau eines Förderdruckes mindestens eines zweiten Mediums und/oder zur Öffnung eines druckabhängig arbeitenden Auslaßventiles für dieses zweite Medium genutzt wird. Dadurch kann z.B. Druckluft über den Leerweg zunächst in einer Pumpenkammer vorgespannt und dann durch Öffnen des Auslaßventiles vorgefördert werden, wonach erst das erste, z.B. flüssige Medium ebenfalls an die Austragöffnung gefördert wird. Die Förderung des zweiten Mediums kann dann kontinuierlich bis zum Hubende des Betätigungshubes und ggf. eine kurze Zeit darüberhinaus erfolgen, während die Förderung des ersten Mediums bereits vor dem Hubende wieder abgebrochen ist. Durch die mechanische Steuerung ist eine sehr präzise gegenseitige Justierung dieser Funktionsabläufe möglich.

Bei Verwendung einer Pumpe wird zweckmäßig der Druck in der Pumpenkammer durch Öffnen und Schließen eines schiebergesteuerten Steuerventiles zwischen einem für den Austrag zur Austragöffnung reichenden Austragdruck und einem dafür nicht reichenden Druck verändert, wobei der Ventilauslaß dieses mindestens einen Steuerventiles nicht zum Auslaßkanal bzw. zur Auslaßöffnung, sondern über einen Rücklaufkanal zurück in einen Medienspeicher führt. Hierfür ist kein gesonderter Rücklaufkanal erforderlich, wenn der Einlaß- bzw. Ansaugkanal für die Druckkammer gleichzeitig als Rücklaufkanal verwendet wird. Des weiteren ist auch kein gesondertes Steuerventil erforderlich, wenn dieses durch ein wegabhängig gesteuertes Einlaßventil für die Druckkammer gebildet ist, für die dann kein druckabhängig arbeitendes Einlaßventil erforderlich ist. Auch für den bewegbaren Ventilkörper des Einlaßventiles ist kein gesonderter Bauteil erforderlich, wenn dieser durch einen Pumpkolben, insbesondere einen Vorsaugkolben der Pumpe, gebildet ist. Beim Rückfluß wird das Medium zweimal entgegengesetzt umgelenkt, nämlich zuerst etwa in Austragrichtung aus der Pumpenkammer und dann entgegengesetzt in den Rücklaufkanal.

Die erfindungsgemäße Ausbildung eignet sich insbesondere für Austragvorrichtungen nach der DE-A-37 15 301 , auf die wegen weiterer Einzelheiten und Wirkungen Bezug genommen wird. Der erste Leer- bzw. Teilhub beträgt zweckmäßig mehr als ein Neuntel bis ein Viertel oder ein Drittel des Gesamthubes und kann auch etwa der Hälfte des Gesamthubes entsprechen. Um auf dem jeweiligen Teilhub den Aufbau eines ausreichenden Austragdruckes in der Pumpenkammer zu verhindern, braucht der entsprechende Kolben lediglich mit seinem Innenumfang nicht abgedichtet an einem in die Pumpenkammer im wesentlichen frei vorstehenden Einlaßkanal geführt zu werden, wobei der Innenumfang des Kolbens einen entsprechenden Ringabstand vom Außenumfang des Einlaßkanales haben, der Einlaßkanal im Mantel mit Durchlaßöffnungen versehen sein und/oder am Außenumfang über den zugehörigen Längsabschnitt Längskanäle aufweisen kann. In dem Bereich, über welchen in der Pumpenkammer ein Austragdruck erzeugt werden soll, läuft der Kolben jedoch dicht am Außenumfang des Einlaßkanales, der in diesem Bereich keine Durchtrittsöffnungen bzw. Schlitze oder einen erweiterten Bund hat.

Der die Steuercharakteristik der Steuermittel bestimmende Bauteil, der z.B. nach Art einer Steuerkurve ausgebildet sein kann, ist zweckmäßig durch einen von einem zugehörigen Trag- bzw. Grundkörper gesonderten Teil gebildet, so daß die Steuercharakteristik durch Wahl dieses Bauteiles beliebig verändert werden kann. Der Bauteil kann z.B. lediglich durch eine Steck- und/oder Schnappverbindung befestigt bzw. in Befestigungslage durch eine Haltefeder festgelegt sein. Zweckmäßig liegt das Steuerventil im wesentlichen vollständig innerhalb der Pumpenkammer.

Der Durchlaßquerschnitt des Rücklaufkanales kann hubabhängig veränderbar sein, z.B. dadurch, daß im Anschluß an einen ersten Teilhub in den Rücklaufkanal ein Dorn und/oder ein Teil einer Feder, z.B. einer Wendelfeder, einfährt und dadurch der bei Hubbeginn auf voller Innenweite freie Rücklaufkanal nach einem ersten kurzen Teilhub und vor Schließen des Steuerventiles auf einen Ringkanal begrenzt wird. Der so begrenzte Rücklaufkanal, der durch die Feder auch wendelförmig sein kann, bildet dann eine Rücklaufdrossel, so daß bis zum Schließen des Steuerventiles in der Druckkammer bereits ein Druck aufgebaut wird, dessen Höhe jedoch niedriger liegt als der zur Förderung in den Auslaßkanal erforderliche Austragdruck.

Ist der Austrag zweier oder mehrerer Medien aus gesonderten Druckkammern und ggf. Speichern vorgesehen, so ist die Austragvorrichtung zweckmäßig entsprechend der DE-A-37 22 469 ausgebildet, auf die wegen weiterer Einzelheiten und Wirkungen Bezug genommen wird. Die Steuermittel für das erste, zumeist nicht kompressible Medium können dabei so ausgebildet sein, daS während der im wesentlichen kontinuierlichen Förderung des zweiten Mediums mindestens ein Pumpstoß erzeugt wird, mit welchem das erste Medium dem zweiten Medium zugeführt wird. Durch die erfindungsgemäße Ausbildung kann auch eine sehr feine Zerstäubung eines Wirkstoffes erzielt werden.

Der Austrag des zweiten Mediums erfolgt Zweckmäßig durch druckabhängiges Öffnen eines zugehörigen Ausgangsventiles, so daß die Fördergeschwindigkeit dieses Mediums einen vorbestimmten Wert nicht unterschreitet.

Diese und weitere Merkmale gehen außer aus den Ansprüchen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein und vorteilhafte sowie für sich schutzfähige Ausführungen darstellen können, für die hier Schutz beansprucht wird. Ein Ausführungsbeispiel der Erfindung ist in den Zeichnungen dargestellt und wird im folgenden näher erläutert. In den Zeichnungen zeigen:
- Fig. 1: eine erfindungsgemäße Austragvorrichtung in teilweise geschnittener Ansicht,
- Fig. 2: einen Ausschnitt der Austragvorrichtung in einer Vergrößerung und
- Fig. 3: den Ausschnitt gemäß Fig. 2, jedoch in einer Arbeitsstellung.

Die im wesentlichen aus Kunststoff-Spritzteilen zusammengesteckte Austragvorrichtung 1 dient zum im wesentlichen abgedichteten Aufsetzen auf den Hals eines Speichers, aus dem mit jedem Rückhub eine bestimmte Menge eines Mediums über ein Steigrohr von einer Austrageinheit 3 angesaugt wird. Sie weist außerdem aus der Atmosphäre unter Umgehung einer Schubkolben-Pumpe 5 der Austrageinheit 3 ansaugende Fördermittel 4 für Druckluft auf, die im wesentlichen durch eine achsgleich zur Pumpe 5 am selben Grundkörper 2 angeordnete Schubkolben-Pumpe 6 gebildet sind. Beide Pumpen 5, 6 sind im wesentlichen simultan mit einer gemeinsamen Betätigung 7 über einen Austrag- und Betätigungskopf 8 durch Fingerdruck so zu betätigen, daß eine Schubbetätigung auf die Pumpbewegung übertragen wird.

Der Betätigungskopf 8 weist eine ins Freie mündende Austragöffnung 9 auf, die, beeinflußt durch Steuermittel 10, über einen Auslaßkanal 11 an die Austrageinheit 3 sowie über einen gesonderten, nahe vor ihr mündenden Kanal an die näher bei ihr liegenden Fördermittel 4 angeschlossen ist.

Ein einteilig mit dem Grundkörper 2 ausgebildetes Zylindergehäuse 12 nimmt eine Kolbeneinheit 13 auf, die durch zwei gesonderte, gegeneinander axial bewegbare und ständig ineinander greifende Pumpkolben 14, 15 der Austrageinheit 3 gebildet ist. Dem Innenumfang des in Richtung des Pumphubes etwa um die Hälfte seiner Länge über den anderen Pumpkolben 15 vorstehenden Pumpkolbens 14 ist als Kolbenlaufbahn 16 eine Außenumfangsfläche zugeordnet. Der Innenumfang des Zylindergehäuses 12 bildet eine Zylinderlaufbahn 17 zur abgedichteten Anlage des vorderen Endes des Pumpkolbens 15, der ebenso wie der Pumpkolben 14 topfförmig ausgebildet, jedoch wesentlich kürzer ist. Zwischen der Zylinderlaufbahn 17 und dem Außenumfang des vorderen, erweiterten Abschnittes des Pumpkolbens 14 ist ebenso ein Ringspalt gebildet wie zwischen dem Innenumfang des Pumpkolbens 15 und dem Außenumfang des Pumpkolbens 14; die hintereinanderliegenden Ringspalte stellen eine Leitungsverbindung für den Auslaßkanal 11 dar.

Mit dem der Kolbeneinheit 13 auf der von den Fördermitteln 4 abgekehrten Seite gegenüberliegenden Ende bildet das Zylindergehäuse 12 einen Einlaß, über welchen die Pumpe 5 durch ein Steigrohr aus dem Speicher ansaugt und über den sie, gesteuert durch die Steuermittel 10, in den Speicher zurückfördern kann. Dieser Einlaß bildet einen im wesentlichen vollständig innerhalb des Zylindergehäuses 12 bzw. der Zylinderlaufbahn 17 und im wesentlichen achsgleich zu diesen liegenden Einlaß- und Rücklauf-Kanal 18, dessen Durchflußquerschnitt hubabhängig veränderbar ist. Der Kanal 18 ist von einer im wesentlichen frei und achsgleich in das Zylindergehäuse vorstehenden Hülse 19 begrenzt, deren Außenumfang radialen Abstand von der Zylinderlaufbahn 17 hat und mit einer inneren Dichtlippe 21 am vorderen Ende des Pumpkolbens 14 ein Steuerventil 20 bildet. Die an der Kolbenlaufbahn 17 laufende Dichtlippe 22 befindet sich am vorderen Ende des Pumpkolbens 15.

Der Außenumfang der Hülse 19 bildet zwischen deren Enden und nur auf einem Teil seiner von der Dichtlippe 21 überfahrenen Länge einen Ventilsitz 23 für die abgedichtet verschiebbare Anlage der Dichtlippe 21. Zu diesem Zweck ist die Hülse 19 auf den zugehörigen Abschnitt mit einem radial gegen die Zylinderlaufbahn 17 vorspringenden Bund 24 versehen. An das beim Pumphub zuerst von der Dichtlippe 21 erreichte Ende des zylindrischen Ventilsitzes 23 schließt eine spitzwinklig kegelstumpfförmige Schrägfläche 25 an, während das andere Ende durch eine annähernd rechtwinklig zum Ventilsitz 23 liegende Ringschulter 26 begrenzt ist. Die benachbart zum Bund 24 liegenden Abschnitte 27, 28 können im wesentlichen gleiche und bis zum jeweils zugehörigen Ende annähernd konstant durchgehende Außenweite derart haben, daß zwischen ihnen und der Dichtlippe 21 ein Ringspalt begrenzt ist. Gleiche Außenweite hat auch ein durch ein vorderes Ende gebildeter Steckabschnitt 29, mit welchem die Hülse 19 in eine eng angepaßte, gegenüber der Zylinderlaufbahn 17 verengte und an diese über eine Ringschulter anschließende Öffnung des Zylindergehäuses 17 anschlagbegrenzt eingesteckt ist.

Der Schieber bzw. Kolben 14 bildet mit der Hülse 19 eine Drossel 30, deren Durchflußquerschnitt sich wegabhängig mit der Lage der Pumpkolbens 14 ändert. Der Mantel des Pumpkolbens 14 ist im Abstand hinter der Dichtlippe 21 am Innenumfang so verengt, daß er mit dem Außenumfang des Abschnittes 27 einen gegenüber dem Ringspalt im Bereich der Dichtlippe 21 engeren Ringspalt begrenzen kann. Außerdem steht über die Innenseite der Stirnwand des Pumpkolbens 14 ein vollständig innerhalb des Pumpkolbens 14 liegender Dorn 31 vor, dessen vorderes Ende gegenüber der Dichtlippe 21 zurückversetzt ist. Auf den Außenumfang des Dornes 31 ist das Ende einer vorgespannten Schraubendruck-Feder 32 eng anliegend aufgesteckt, die als einzige Feder für alle Rückstellfunktionen der Austrageinheit 3 sowie für die Pumpenrückstellung der Fördermittel 4 vorgesehen ist. Das andere Ende der Feder 32 ist innerhalb des Steckabschnittes 29 an einer Ringschulter abgestützt und drückt daher die an das Steigrohr angeschlossene Hülse 19 in ihre Anschlaglage. Die Feder 32 liegt mit ihrem Außenumfang eng am Innenumfang des Kanales 18 an. In Ausgangslage gemäß den Figuren 1 und 2 liegt das freie Ende 33 der Hülse 19 innerhalb des Pumpkolbens 14 mit geringem Abstand hinter der Dichtlippe 21 und mit geringem Abstand dem vorderen Ende des Dornes 31 gegenüber.

Wird der Pumpkolben 14 über einen ersten, diesem Abstand entsprechenden Teilhub 38 bewegt, so dringt das vordere Ende des Dornes 31 in den Kanal 18 ein, so daß durch die dazwischen liegenden Windungen der Feder 32 ein im Querschnitt über den Außenumfang im wesentlichen geschlossener wendelförmiger Kanal innerhalb der Hülse 19 und anschließend an das Ende 33 begrenzt ist, dessen Durchflußquerschnitt kleiner als der des Ringspaltes im Bereich der Dichtlippe 21 sein kann. Der Teilhub 38 liegt am Beginn eines ersten Teilhubes 34, welcher benötigt wird, bis die Dichtlippe 21 den Beginn der Schrägfläche 25 erreicht hat. Über den nun anschließenden Teilhub 35 wird der Ringspalt im Bereich der Dichtlippe 21 stetig enger, bis die Dichtlippe 21 auf die Schrägfläche 25 aufläuft und dadurch die Verbindung zwischen dem Kanal 18 und der ringförmigen Druckkammer 39 schließt. Etwa im selben Augenblick oder kurz danach gelangt das Ende 33 der Hülse 19 in den verengten Abschnitt des Pumpkolbens 14, so daß beide Teile aneinander geführt und in dem hohlen Pumpkolben 14 befindliche Flüssigkeit weiter durch den Kanal 18 zurück in den Speicher gepreßt werden kann.

Die Dichtlippe 21 gelangt dann unter radialer Vorspannung auf den zylindrischen Ventilsitz 23, der den nächsten anschließenden Teilhub 36 bestimmt und über welchen nunmehr in der Druckkammer 39 ein Förder- bzw. Austragdruck aufgebaut wird. Das Medium kann hierbei aus der Druckkammer 39 über die genannten Ringspalte am Außenumfang des Pumpkolbens 14 zum Auslaßkanal 11 gefördert werden. Sobald die Dichtlippe 21 an der Ringschulter 26 das Ende des Ventilsitzes 23 erreicht hat, kann - je nach gewählten Abmessungen - die Leitungsverbindung zwischen der nunmehr wesentlich verengten Druckkammer 39 und dem Kanal 18 wieder, ggf. gedrosselt, geöffnet werden oder geschlossen bleiben.

Geöffnet wird die Leitungsverbindung hierbei, wenn der Außenumfang des Abschnittes 27 kleiner als der verengte Innenumfang des Pumpkolbens 14 ist, weil dann ein ringförmiger Durchtrittsspalt gegeben ist. Geschlossen wird die Leitungsverbindung, wenn die Außenweite des Abschnittes 27 etwa gleich groß wie der verengte Innenumfang ist. Da an das entsprechende Ende des Ventilsitzes 23 eine rechtwinklige oder allenfalls stumpfwinklige konische Schulter 26 anschließt, wird der Ringspalt zwischen der Dichtlippe 21 beim Überfahren dieses Endes schlagartig geöffnet. Ab diesem Ende erfolgt noch der letzte Teilhub 37, bis der Pumpkolben 14 am Ende 33 der Hülse 19 anschlägt und sich die Dichtlippe 21 noch in geringer Entfernung vom Boden bzw. der zugehörigen Ringschulter der Druckkammer 39 befindet.

Im Bereich des Inneren, an das Innere des Pumpkolbens 15 anschließenden Endes des Auslaßkanales 11 befindet sich ein durch die Feder 32 zur Schließstellung vorgespanntes Auslaßventil 40, dessen gegeneinander bewegbare Ventilteile an den beiden Pumpkolben 14, 15 vorgesehen sind. Der kegelige Ventilkörper 44 ist einteilig mit der den Pumpkolben 14 am verengten, zylindrischen Kolbenabschnitt 41 abschließenden Stirnwand 42 ausgebildet und steht mit seiner Basis über deren Außenseite vor. An der Innenseite dieser Stirnwand 42 schlägt das Ende 33 an und ist die Feder 32 abgestützt. Das engere Ende des Ventilkörpers 44 geht einteilig in einen über den größten Teil der Länge des Auslaßkanales 11 reichenden Schaft 46 über, der durch Einstecken in einen Zentralkanal eines Kolbenstößels 47 gelagert ist und mit diesem einen im Querschnitt ringförmigen Abschnitt des Auslaßkanales 11 begrenzt. Der Pumpkolben 14 ist somit in Ausgangslage nur durch den Ventilkörper 44 gegenüber den übrigen Pumpenteilen zentriert und kann dann auf den entsprechenden Teilhüben 35 bis 37 durch Führung an der Schrägfläche 25, am Ventilsitz 23 und/oder am Abschnitt 27 geführt sein, so daß auch bei geöffnetem Auslaßventil 40 eine genaue Zentrierung gewährleistet ist.

Das Auslaßventil 40 ist so justiert, daß es gegen die Kraft der Feder 32 öffnet, wenn die Dichtlippe 21 auf dem Ventilsitz 23 läuft, so daß dann das Medium aus der Druckkammer 39 in einem Pumpstoß zur Austragöffnung 9 gefördert wird. Sobald die Dichtlippe am Ende des Teilhubes 36 den Ventilsitz 23 überlaufen hat, wird die Druckkammer 39 durch Rückförderung in den Kanal 18 druckentlastet, so daß der auf die hinteren Stirnflächen des Pumpkolbens 14 wirkende Öffnungsdruck entlastet wird. Die Förderung endet nach dem Ende des Teilhubes 37, weil die in der Pumpenkammer 51 der Pumpe 6 durch die Betätigung komprimierte Luft auch nach dem Betätigungsende bis zur Erreichung eines Druck-Grenzwertes noch weiterströmt. Die Pumpenkammer 51 ist von einem am Grundkörper 2 mit einer Schnappverbindung im wesentlichen lagefest angeordneten Pumpkolben 48 und einem Pumpenzylinder 49 begrenzt, welcher durch den Mantel des Betätigungskopfes 8 gebildet ist. Der Pumpkolben 48 ist vom Auslaßkanal 11 bzw. vom Betätigungsstößel 47 durchsetzt. In dem dem Pumpkolben 48 gegenüberliegenden Ausgang der Pumpenkammer 51 ist ein druckabhängig arbeitendes Ausgangsventil 50 vorgesehen, das nach einem ersten Teilhub und vor Erreichen des Teilhubes 36 öffnet.

Im wesentlichen alle Teile der Austragvorrichtung können von einer Seite des Grundkörpers 2, nämlich von der offenen Seite des Zylindergehäuses 12 her durch Stecken eingesetzt und montiert werden. Da die Pumpkolben 14, 15 im wesentlichen ebene Stirnwände 42, 43 aufweisen und der Ventilsitz 45 annähernd in der Ebene der Innenseite der Stirnwand 43 liegt, werden auch für die Kolbeneinheit 13 sehr kompakte Abmessungen erzielt. Die Pumpkolben 14, 15 haben im Mantelbereich im wesentlichen nur zylindrische Außen- und/oder Innenformen. Der Pumpkolben 48 ist mit einer Schnappverbindung befestigt und bildet einen Verschluß für die hintere Montageöffnung des Zylindergehäuses 12.

Die Austragvorrichtung kann auch in einfacher Weise hinter der in Ausgangstellung stehenden Dichtlippe 22 eine über die Pumpenkammer 51 gespeiste Belüftung 52 für das Speichergefäß haben, die zumindest in Ausgangstellung durch ein Belüftungsventil 53 dicht geschlossen ist. Zu diesem Zweck bildet die Stirnwand 43 des Pumpkolbens 15 an ihrer Außenseite einen einteiligen, kegeligen Ventilkörper, der unter der Kraft der Feder 32 gegen einen Ventilsitz gedrückt wird, wobei die Schließkraft im wesentlichen nur über die aneinanderliegenden Ventilteile des Auslaßventiles 40 übertragen wird. Zweckmäßig ist der Ventilsitz durch eine in das hintere, erweiterte Ende des Zylindergehäuses 12 eingreifende und vom Betätigungsstößel 47 durchsetzte Manschette 54 des Pumpkolbens 48 gebildet, so daß er aus einem verhältnismäßig weichen Material bestehen kann. Der ringförmige Belüftungskanal führt von der Pumpenkammer 51 zwischen der Manschette 54 und dem Betätigungsstößel 47 zum Belüftungsventil 53 und von dort benachbart zum Pumpkolben 15 quer durch den Mantel des Zylindergehäuses 12 in einen Ringspalt, der zwischen dem Außenumfang des hinteren Endes des Zylindergehäuses 12 und den Innenumfang einer dieses im Radialabstand umgebenden Flanschmuffe 55 des Grundkörpers 2 gebildet ist. Auf diese Flanschmuffe 55 ist eine Kappe 56, z.B. eine Schraub- und/oder Steckkappe zur Befestigung der Austragvorrichtung 1 am Flaschenhals oder dgl. des Speichers anschlagbegrenzt aufgesetzt. Der Speicher kann aber auch flexibel mit der Austragvorrichtung verbunden sein.

Über das Belüftungsventil 53 kann der Speicherraum des Speichergefäßes mit der Pumpe 6 unter Druck gesetzt werden, so daß beim Beginn des Rückhubes der Pumpe 5 das gespeicherte Medium durch den Kanal 18 in die Druckkammer 39 gedrückt oder zumindest das Ansaugen des Mediums unterstützt wird. Während des Pumphubes ergibt sich durch die beschriebenen Steuermittel 10 ein sich stufenartig an den Auslaßdruck des Auslaßventiles 40 annähernder Druckaufbau, so daß bei Beginn des Teilhubes 36 sehr schnell die Öffnung des Auslaßventiles 40 erreicht wird.

## Patentansprüche

1. Austragvorrichtung (1) für Medien mit einem Grundkörper (2) für mindestens eine Medien-Austrageinheit (3), die mit einer Betätigung (7) zwischen einem Hubausgang und einem Hubende über einen Betätigungs-Hub zu betätigen ist, wobei Steuermittel (10) zur Beeinflussung der Mediumförderung aus einer Druckkammer (39) wenigstens ein über den Hub mindestens einmal schließendes Steuerventil (20) mit einer Steuerfläche (23) und einem Ventildurchlaß aufweisen, dadurch gekennzeichnet, daß bis zum Beginn der Schließung des Steuerventiles (20) durch Verengung des Ventildurchlasses ein Leerhub (38, 34) vorgesehen ist, daß die Steuerfläche (23) durch einen vorspringenden Bund (24) gebildet ist und daß der Bund (24) die Schließung des Steuerventiles (20) steuert.

2. Austragvorrichtung nach Anspruch 1, dadurch gekennzeichnet, daß die Steuermittel (10) zur mindestens zweimaligen hubabhängigen Unterbrechung der Medienförderung zwischen dem Hubausgang und dem Hubende eines Betätigungshubes vorgesehen sind und daß insbesondere die Medienförderung über den im wesentlichen an den Hubausgang anschließenden Teil- und Leerhub (38, 34) und/oder über einen im wesentlichen bis zum Hubende reichenden Teilhub (37) unterbrochen bzw. über den im wesentlichen verbindenden Teilhub (35, 36) in Gang gesetzt ist, wobei vorzugsweise die Steuermittel (10) zur Druckentlastung der Druckkammer (39) auf mindestens einem Teilhub (34, 37) durch Öffnung einer Rückförderung für das Medium aus der Druckkammer (39) ausgebildet sind.

3. Austragvorrichtung nach Anspruch 1 oder 2, dadurch gekennzeichnet, daß die Steuermittel (10) wenigstens ein schieberartig über den Betätigungs-Hub mindestens zweimal hubabhängig öffnendes und wenigstens einmal schließendes Steuerventil (20), wie ein Einlaßventil für die Druckkammer (39), aufweisen, das insbesondere durch eine Kolbenlaufbahn (16) und eine an dieser öffnend und schließend laufende Kolben-Dichtlippe (21) eines Kolbens einer Kolbeneinheit (13) gebildet ist und daß vorzugsweise das Steuerventil (20) als gegenüber dem Grundkörper (2) im wesentlichen feststehenden Ventilsitz (23) eine Mantelfläche an einem Außenumfang und als bewegbaren Ventilkörper eine am Ventilsitz (23) wenigstens in Schließstellung anliegende Steuerhülse aufweist, wobei insbesondere ein Ventil-Kanal (18) innerhalb des Außenumfanges aus der Druckkammer (39) geführt, und/oder durch einen Einlaß-Kanal (18) der Druckkammer (39) gebildet ist.

4. Austragvorrichtung nach einem der vorhergehenden Ansprüche, dadurch gekennzeichnet, daß die Steuermittel (10) zur allmählichen bzw. abgestuften Druckerhöhung in der Druckkammer (39) und/oder zur abrupten Druckentlastung der Druckkammer (39) ausgebildet sind, daß insbesondere der Ventilsitz (23) eine zu einem Ende einer Ventilschließfläche schräg ansteigende Steuerfläche (25) und am anderen Ende der Ventilschließfläche eine abgesetzte Schulter (26) aufweist und daß vorzugsweise mindestens ein die hubabhängige Unterbrechung bestimmendes Steuerglied der Steuermittel (10) durch einen von dem Grundkörper (2) gesonderten, insbesondere einteiligen und/oder mit einer Steckverbindung (29) befestigten, Bauteil gebildet bzw. als frei in einen Zylindermantel ragende Hülse (19) ausgebildet ist, die am Außenumfang einen erweiterten Bund (24) aufweist.

5. Austragvorrichtung nach einem der vorhergehenden Ansprüche, dadurch gekennzeichnet, daß die Druckkammer (39) wenigstens teilweise ringförmig und am Innenumfang von einer einen Einlaß bildenden Hülse (19) begrenzt ist, deren Außenumfang vorzugsweise mit einer inneren Dichtlippe (21) das Steuerventil (20) bildet, wobei der radial äußere Innenumfang der Druckkammer (39) als Zylinderlaufbahn (17) für eine etwa achsgleich zur inneren Dichtlippe (21) und insbesondere im Abstand hinter dieser liegende äußere Dichtlippe (22) der Kolbeneinheit (13) ausgebildet ist.

6. Austragvorrichtung nach einem der vorhergehenden Ansprüche, dadurch gekennzeichnet, daß die Steuermittel (10) für eine Rückförderung aus der Druckkammer (39) und/oder für einen abgestuften Druckaufbau in der Druckkammer (39) mindestens eine hubabhängig veränderbare Drossel (30) aufweisen, die vorzugsweise mit ineinander bewegbaren Gliedern zur Bildung eines ringförmigen Rückförderspaltes versehen ist.

7. Austragvorrichtung nach einem der vorhergehenden Ansprüche, dadurch gekennzeichnet, daß die Druckkammer (39) an einen Auslaßkanal (11) bzw. eine Austragöffnung (9) über ein druckabhängig öffnendes Auslaßventil (40) angeschlossen ist, dessen Ventilteile insbesondere durch zwei gegen die Kraft einer Rückstell-Feder (32) gegeneinander bewegbare Kolben (14, 15) einer Kolbeneinheit (13) gebildet sind, die die innere und die äußere Dichtlippe (21, 22) aufweisen, wobei vorzugsweise die Steuermittel (10) zur hubabhängigen Schließung des insbesondere ausschließlich bei geschlossenem Steuerventil (20) geöffneten Auslaßventiles (40) ausgebildet sind und/oder das Auslaßventil (40) im wesentlichen in der Bodenfläche eines hinteren, napfförmigen Kolbens (15) liegt, der insbesondere mit einem im wesentlichen Zylindrischen Kolbenmantel annähernd bis an eine Ringschulter am Außenumfang des vorderen Kolbens (14) reicht.

8. Austragvorrichtung nach einem der vorhergehenden Ansprüche, dadurch gekennzeichnet, daß Fördermittel (4) zum Austrag mindestens eines zweiten Mediums, wie Druckluft, vorgesehen sind und daß die Steuermittel (10) insbesondere zur Erzeugung eines Pumpstoßes aus der Druckkammer (39) zwischen einem ggf. druckabhängigen Förderbeginn und einem Förderende der Fördermittel (4) vorgesehen sind, wobei vorzugsweise die Fördermittel (4) gemeinsam mit der Betätigung (7) zu betätigen und insbesondere durch eine im wesentlichen achsgleich zu einer Medien-Pumpe (5) liegende zweite Pumpe (6) gebildet sind, die über ein Ausgangsventil (50) nahe benachbart zur gemeinsamen Austragöffnung (9) an den Auslaßkanal (11) angeschlossen ist.

9. Austragvorrichtung nach Anspruch 8, dadurch gekennzeichnet, daß die Fördermittel (4) druckabhängig, insbesondere in Abhängigkeit vom Druck in der Pumpenkammer (51) der zweiten Pumpe (6) gesteuert sind, wobei vorzugsweise das Ausgangsventil (50) als Überdruckventil ausgebildet und zur Öffnung spätestens bei Beginn der Medienförderung justiert ist.

10. Austragvorrichtung nach einem der vorhergehenden Ansprüche, dadurch gekennzeichnet, daß für ein die Austragvorrichtung (1) speisendes Speichergefäß eine Belüftung (52) vorgesehen ist, die vorzugsweise über ein hubabhängig schließendes Belüftungs-Ventil (53) an die Pumpenkammer (51) der Fördermittel (4) angeschlossen ist.

## Claims

1. Discharge apparatus (1) for media with a body (2) for at least one medium discharge unit (3), which is operated by an actuator (7) between a stroke start and a stroke end via an actuating stroke, control means (10) for influencing the medium delivery from a pressure chamber (39) having at least one control valve (20) closing at least once over the stroke and having a control surface (23) and a valve passage, characterized in that up to the start of the closing of the control valve (20) an idle stroke (38, 34) is provided by narrowing the valve passage, that the control surface (23) is formed by a projecting collar (24) and that the collar (24) controls the closing of the control valve (20).

2. Discharge apparatus according to claim 1, characterized in that control means (10) are provided for an at least double, stroke-dependent interruption of the medium delivery between the actuating stroke start and finish and that particularly the medium delivery is interrupted over a partial and idle stroke (38, 34) connected to the start of the stroke and/or over a partial stroke (37) extending substantially to the stroke end and is preferably started up over the substantially connecting partial stroke (35, 36) and preferably the control means (10) for the pressure relief of the pressure chamber (39) on at least one partial stroke (34, 37) are formed by opening a return path for the medium from the pressure chamber (39).

3. Discharge apparatus according to claims 1 or 2, characterized in that the control means (10) has at least one slide-like control valve (20) opening at least twice in stroke-dependent manner and closing at least once over the pump stroke, such as an intake valve for the pressure chamber (39), which is particularly formed by a piston running path (16) and a piston sealing lip (21) of a piston of a piston unit (13) running in opening and closing manner thereon and that preferably the control means (20) has as a valve seat (23) substantially fixed relative to the body (2) a circumferential surface of an outer circumference and as the movable valve body a control sleeve engaging on the valve seat (23) at least in the closed position and preferably a valve channel (18) is guided within the outer circumference from the pressure chamber (39) and/or is formed by an intake channel (18) of the latter.

4. Discharge apparatus according to any one of the preceding claims, characterized in that the control means (10) are constructed for the gradual or stepped pressure rise in the pressure chamber (39) and/or for the abrupt pressure relief in said chamber (39), that in particular the valve seat (23) has a control face (25) sloping up to one end of a valve closing face and at the other end of the valve closing face a stepped shoulder (26) and that preferably at least one control member of the control means (10) determining a stroke-dependent interruption, is formed by an in particular one-piece component and/or fixed with a plug-in connection (29) and which is separate from the body (2) and constructed as a sleeve (19) freely projecting into a cylinder jacket and having on the outer circumference a widened collar (24).

5. Discharge apparatus according to any one of the preceding claims, characterized in that the pressure chamber (39) is at least partly circularly bounded on the inner circumference by an inlet-forming sleeve (19), whose outer circumference preferably forms with a inner sealing lip (21) the control valve (20), the radial outer inner circumference of the pressure chamber (39) being constructed as a cylinder running path (17) for an outer sealing lip (22) of the piston unit (13) roughly equiaxial to the inner sealing lip (21) and particularly spaced behind the same.

6. Discharge apparatus according to any one of the preceding claims, characterized in that the control means (10) have for a return supply from the pressure chamber (39) and/or for a stepped pressure build up in the pressure chamber (39) at least one stroke-dependent variable choke (30), which is preferably provided with members movable in one another for forming an annular return supply clearance.

7. Discharge apparatus according to one or more of the preceding claims, characterized in that the pressure chamber (39) is connected to an outlet channel (11) or a discharge opening (9) via a delivery valve (40) opening in pressure-dependent manner and whose parts are particularly formed by two pistons (14, 15) of the piston unit (13) movable against one another in opposition to the tension of a pump restoring spring (32) and which have the inner and outer sealing lips (21, 22), preferably the control means (10) are constructed for the stroke-dependent closing of the delivery valve (40), which is particularly exclusively opened when the control valve (20) is closed and/or the delivery valve (40) is substantially located in the base surface of a rear, cup-shaped piston (15), which particularly extends with a substantially cylindrical piston jacket approximately up to a ring shoulder on the outer circumference of the front piston (14).

8. Discharge apparatus according to any one of the preceding claims, characterized in that there are delivery means (4) for the discharge of at least one second medium, such as compressed air,and that the control means (10) are provided for producing a pump thrust from the pressure chamber (39) between an optionally pressure-dependent delivery start and the end of the delivery of the delivery means (4) and preferably the delivery means (4) are operated together with the actuator (7) and are in particular formed by a second pump (6) substantially equiaxial to the medium pump (5) and which is connected via a delivery valve (50) close to the common discharge opening (9) to the delivery channel (11).

9. Discharge apparatus according to claim 8, characterized in that the delivery means (4) are controlled in pressure-dependent manner, particularly as a function of the pressure in the pump chamber (51) of the pump (6) and preferably the discharge valve (50) is constructed as an overpressure valve and is regulated for opening at the latest at the start of medium delivery.

10. Discharge apparatus according to any one of the preceding claims, characterized in that for a storage vessel supplying the discharge apparatus (1) is provided a ventilating means (52), which is preferably connected via the stroke-dependent closing ventilating valve (53) to the pump chamber (51) of the delivery means (4).

## Revendications

1. Distributeur (1) de fluides, avec un corps de base (2) pour au moins une unité (3) de distribution de fluides qui, par un actionneur (7), peut être actionnée entre un début de course et une fin de course d'une course d'actionnement, des moyens de commande (10), destinés à agir sur le refoulement de fluide à partir d'une chambre de refoulement (39), présentant au moins une soupape de commande (20) se fermant au moins une fois sur ladite course et pourvue d'une face de commande (23) et d'un passage de soupape, **caractérisé** en ce qu'une course à vide (38, 34) est prévue jusqu'au début de la fermeture de la soupape de commande (20) par rétrécissement du passage de soupape, en ce que la face de commande (23) est formée par un collet en saillie (24), et en ce que le collet (24) commande la fermeture de la soupape de commande (20).

2. Distributeur selon la revendication 1, **caractérisé** en ce que les moyens de commande (10) sont prévus pour interrompre au moins deux fois en fonction de la course le refoulement de fluide entre le début et la fin d'une course d'actionnement, et en ce que, notamment, le refoulement de fluide est interrompu sur la course partielle et à vide (38, 34) faisant suite au début de course et/ou sur une course partielle (37) s'étendant jusqu'à la fin de course, ou encore est mis en marche sur la course partielle de liaison (35, 36), les moyens de commande (10) étant de préférence prévus pour le relâchement de la pression de la chambre de refoulement (39) sur au moins une course partielle (34, 37) par ouverture d'un refoulement de retour pour le fluide provenant de la chambre de refoulement (39).

3. Distributeur selon la revendication 1 ou 2, **caractérisé** en ce que les moyens de commande (10) présentent au moins une soupape de commande (20) du genre tiroir s'ouvrant au moins deux fois en fonction de la course et se fermant au moins une fois sur la course d'actionnement, telle qu'une soupape d'admission pour la chambre de refoulement (39), soupape qui est notamment formée par une voie de déplacement de piston (16) et une lèvre d'étanchéité de piston (21), se déplaçant en ouverture et fermeture sur cette voie, d'un piston d'une unité de piston (13), et en ce que, de préférence, la soupape de commande (20) présente, comme siège de soupape (23) essentiellement fixe par rapport au corps de base (2), une face d'enveloppe sur une périphérie extérieure et, comme corps de soupape mobile, une douille de commande s'appliquant contre le siège de soupape (23) au moins en position de fermeture, un canal de soupape (18) étant notamment dirigé hors de la chambre de refoulement (39) à l'intérieur de la périphérie extérieure, et/ou étant formé par un canal d'admission (18) de la chambre de refoulement (39).

4. Distributeur selon une des revendications précédentes, **caractérisé** en ce que les moyens de commande (10) sont conçus pour une augmentation progressive ou encore échelonnée de la pression dans la chambre de refoulement (39) et/ou pour un brusque relâchement de la pression de la chambre de refoulement (39), en ce que, notamment, le siège de soupape (23) présente une face de commande (25) montante en oblique vers une extrémité d'une face de fermeture de soupape et, à l'autre extrémité de la face de fermeture de soupape, un épaulement étagé (26), et en ce que, de préférence, au moins un organe de commande des moyens de commande (10) qui détermine l'interruption en fonction de la course, est formé par une pièce séparée du corps de base (2), notamment d'un seul tenant et/ou fixée par un assemblage à emboîtement (29), ou encore est réalisé sous la forme d'une douille (19) faisant librement salle dans une enveloppe cylindrique, douille qui présente un collet élargi (24) sur sa périphérie extérieure.

5. Distributeur selon une des revendications précédentes, **caractérisé** en ce que la chambre de refoulement (39) est délimitée au moins pour partie annulairement et sur la périphérie intérieure par une douille (19) formant une admission, douille dont la périphérie extérieure forme de préférence la soupape de commande (20) par une lèvre d'étanchéité intérieure (21), la périphérie intérieure radialement extérieure de la chambre de refoulement (39) étant conçue comme voie de déplacement cylindrique (17) pour une lèvre d'étanchéité extérieure (22) de l'unité de piston (13) qui est disposée environ coaxialement à la lèvre d'étanchéité intérieure (21) et notamment à distance en arrière de cette dernière.

6. Distributeur selon une des revendications précédentes, **caractérisé** en ce que les moyens de commande (10) présentent, pour un refoulement de retour hors de la chambre de refoulement (39) et/ou pour une montée en pression échelonnée dans la chambre de refoulement (39), au moins un étranglement (30) modifiable en fonction de la course, qui est de préférence pourvu d'organes pouvant être déplacés l'un dans l'autre afin de former une fente annulaire de refoulement de retour.

7. Distributeur selon une des revendications précédentes, **caractérisé** en ce que la chambre de refoulement (39) est raccordée à un canal d'évacuation (11) ou encore une ouverture de distribution (9) par une soupape d'évacuation (40) s'ouvrant en fonction de la pression, dont les éléments de soupape sont notamment formés par deux pistons (14, 15) d'une unité de piston (13) qui peuvent être déplacés l'un vers l'autre contre la force d'un ressort de rappel (32) et qui présentent la lèvre d'étanchéité intérieure (21) et la lèvre d'étanchéité extérieure (22), les moyens de commande (10) étant de préférence conçus pour la fermeture en fonction de la course de la soupape d'évacuation (40) qui est notamment exclusivement ouverte lorsque la soupape de commande (20) est fermée, et/ou la soupape d'évacuation (40) se trouvant essentiellement dans la face de fond d'un piston arrière (15) en forme de coupelle, qui s'étend notamment, par une enveloppe de piston essentiellement cylindrique, approximativement jusqu'à un épaulement annulaire sur la périphérie extérieure du piston avant (14).

8. Distributeur selon une des revendications précédentes, **caractérisé** en ce que des moyens de refoulement (4) sont prévus pour la distribution d'au moins un deuxième fluide, tel que de l'air comprimé, et en ce que les moyens de commande (10) sont notamment prévus pour produire un à-coup de pompage hors de la chambre de refoulement (39) entre un début de refoulement, éventuellement fonction de la pression, et une fin de refoulement des moyens de refoulement (4), les moyens de refoulement (4) devant de préférence être actionnés conjointement avec l'actionneur (7) et étant notamment formés par une deuxième pompe (6) disposée essentiellement coaxialement à une pompe de fluide (5), la deuxième pompe (6) étant raccordée au canal d'évacuation (11) au voisinage proche de l'ouverture de distribution commune (9) par l'intermédiaire d'une soupape de sortie (50).

9. Distributeur selon la revendication 8, **caractérisé** en ce que les moyens de refoulement (4) sont commandés en fonction de la pression, notamment en fonction de la pression dans la chambre de pompe (51) de la deuxième pompe (6), la soupape de sortie (50) étant de préférence conçue comme soupape de surpression et réglée pour s'ouvrir au plus tard au début du refoulement de fluide.

10. Distributeur selon une des revendications précédentes, **caractérisé** en ce qu'un apport d'air (52) est prévu pour un réservoir de stockage alimentant le distributeur (1) ,et il est de préférence raccordé à la chambre de pompe (51) des moyens de refoulement (4) par une soupape d'apport d'air (53) se fermant en fonction de la course.
